# EUROPÄISCHE PATENTSCHRIFT

(11) **EP 1 008 427 B1**
(45) Veröffentlichungstag und Bekanntmachung des Hinweises auf die Patenterteilung: **12.02.2003**
(21) Anmeldenummer: 98122417.3
(22) Anmeldetag: 26.11.1998
(51) Int. Cl.: B27L 11/00

(54) **Zerspaner**
Chipping machine
Déchiqueteuse

(43) Veröffentlichungstag der Anmeldung: 14.06.2000
(73) Patentinhaber: B. Maier Zerkleinerungstechnik GmbH, 33626 Bielefeld (DE)
(72) Erfinder: Loth, Robert, 32791 Lage-Müssen (DE); Ameling, Rolf Dipl.-Ing., 33739 Bielefeld (DE)
(74) Vertreter: Dr. Weitzel & Partner

(56) Entgegenhaltungen:
- DE-C- 19 724 325
- US-A- 5 020 579
- US-A- 5 477 900
- DATABASE WPI Section PQ, Week 8627 Derwent Publications Ltd., London, GB; Class P63, AN 86-175303 XP002097212 & SU 1 195 212 A (LENINGRAD FORESTRY ACAD) , 30. November 1985
- DATABASE WPI Section PQ, Week 8951 Derwent Publications Ltd., London, GB; Class P41, AN 89-376732 XP002097213 & SU 1 465 106 A (KIEV FOOD IND TECHN INST), 15. März 1989

## Beschreibung

Die Erfindung betrifft einen Zerspaner zum Herstellen von Spänen, insbesondere für die Spanplattenindustrie.

Eine besonders verbreitete Gattung eines solchen Zerspaners ist der Messerringzerspaner (vgl. DE 32 47 629 C1). Messerringzerspaner sind in einer großen Vielfalt von Bauarten bekannt geworden. Sie weisen einen Messerring auf, umfassend zahlreiche Messereinheiten, die jeweils einen Tragklotz sowie ein von diesem getragenes Messer umfassen. Der Messerring umschließt einen Rotor, der die zu zerspanenden Hackschnitzel dem Messerring radial von innen nach außen zufördert. Der Messerring ist seinerseits von einem Gehäuse umschlossen.

Die Messer des Messerrings verlaufen im wesentlichen parallel zur Messerringachse. Zwischen einem jeden Messer und der benachbarten Messereinheit befindet sich ein Spalt, durch den die Späne radial nach außen treten. Die Tragklötze weisen auf ihrer dem Rotor zugewandten Seite jeweils eine Verschleißfläche auf.

Weiterhin sind Messerwellenzerspaner bekannt. Diese weisen eine Messerwelle mit Messern auf. Die Messer sind ebenfalls über den Umfang der Messerwelle verteilt angeordnet, weisen jedoch mit ihren Schneiden nach außen (vgl. DE 30 18 110 A1).

Allen diesen Zerspanern ist gemeinsam, daß sie Zuführorgane für das zu zerspanende Gut haben. So ist beim Messerringzerspaner dem Messerring zunächst eine Vibrationsförderstrecke zugeordnet, an die sich eine Fallstrecke anschließt. Die Fallstrecke kann Leitbleche aufweisen, die das zu zerspanende Gut auf einem Zickzack-Weg leiten.

Bei allen Zerspanern besteht das Bedürfnis, den Durchsatz des zu zerspanenden Gutes, d.h. die pro Zeiteinheit durchgesetzte Menge zu erfassen.

Der Erfindung liegt die Aufgabe zugrunde, eine Vorrichtung anzugeben, mit der es möglich ist, den Durchsatz oder die Mengenleistung eines Zerspaners zu jedem beliebigen Zeitpunkt zu erfassen, und zwar möglichst die Menge des absolut trockenen Gutes.

Diese Aufgabe wird durch Merkmale von Anspruch 1 gelöst.

Die Erfinder haben demgemäß eine verblüffend einfache Maßnahme ergriffen. Sie haben eine Dehnungsmeßeinrichtung in den Förderweg des zu zerspanenden Gutes eingebaut. Die Dehnungsmeßeinrichtung greift dabei einerseits an einem Bauteil an, auf welches der Gutstrom aufprallt, und zum anderen an einem starren Bauteil des Maschinengestells. Beim Aufprall des Gutstromes erfährt die Dehnungsmeßeinrichtung eine Längung. Das Maß der Längung hängt ab von der Intensität des Aufpralles, die wiederum eine Funktion der aufprallenden Masse sowie deren Geschwindigkeit ist. Somit läßt sich zu jedem Zeitpunkt der Durchsatz erfassen. Darüber hinaus kann man durch mathematische Integration die Gesamtmenge des Gutes ermitteln, das während einer bestimmten Zeitspanne in den Arbeitsbereich der Maschine eintritt.

Die Erfindung ist anhand der Zeichnung näher erläutert. Darin ist im einzelnen folgendes dargestellt:
- Fig. 1: zeigt einen Zerspaner von vorn, d.h. in einer Ansicht auf diejenige Seite, auf der sich der Gehäusedeckel mit dem Einlaß für die Hackschnitzel befindet.
- Fig. 2: zeigt den Zerspaner gemäß Figur 1 in vergrößertem Maßstab in einem Axialschnitt.
- Fig. 3: zeigt in vergrößertem Maßstab den Einlaß für die zu zerspanenden Hackschnitzel.

Wie man aus den Figuren im einzelnen sieht, weist der Zerspaner einen ringförmigen Messerkorb 1 auf. Dieser ist umschlossen von einem Gehäuse 2, und umschließt seinerseits einen Rotor 3. Der Messerkorb 1 ist aufgebaut aus zwei Ringen 1.1 und 1.2, ferner aus Messereinheiten.

Das Gehäuse 2 weist einen Einlaß 2.1 für die zu zerspanenden Hackschnitzel auf, ferner einen Ringkanal 2.2, in dem die Späne gesammelt und aus dem sie abgeführt werden.

Entscheidend für die Erfindung ist die Gestaltung des Einlasses 2.1 sowie einer darin vorgesehenen Dehnungsmeßeinrichtung. Der in Figur 3 genauer dargestellte Einlaß 2.1 weist als Leitorgane Prallplatten 2.1.1, 2.1.2 und 2.1.3 auf. Diese leiten das zu zerspanende Gut entlang eines Zickzack-Weges - siehe gestrichelte Linie mit Pfeilen.

Man erkennt eine Dehnungsmeßeinrichtung 4. Diese umfaßt eine Konsole 4.1 sowie einen Dehnungsmeßstreifen 4.2. Die Konsole 4.1 ist an einer Wandung 2.5 des Einlasses 2.1 fest angeschweißt. Das freie Ende der Konsole 4.1 stützt die obere Prallplatte 2.1.1 ab. Die obere Prallplatte 2.1.1 ist ausschließlich von der Dehnungsmeßeinrichtung 4 getragen. Sie könnte an dieser gelenkig angeschlossen sein.

Der Dehnungsmeßstreifen 4.2 ist einerseits an der starren Wandung 2.5 des Einlasses 2.1 befestigt, andererseits an der oberen Prallplatte 2.1.1. Die obere Prallplatte 2.1.1 erfährt durch den Aufprall des Gutstromes eine Durchbiegung, so daß der Dehnungsmeßstreifen 4.2 eine entsprechende Verkürzung oder Längung ausführt.

Eine hier nicht dargestellte Einrichtung zum Erfassen der Feuchte des Gutstromes erlaubt die Umrechnung der pro Zeiteinheit durchgesetzten Menge des Gutes in absoluten Gewichtswerten, d.h. frei von Feuchtigkeit. Eine solche Einrichtung arbeitet berührungslos, beispielsweise nach dem Prinzip der Induktivität.

## Patentansprüche

1. Zerspaner zum Herstellen von Spänen aus Hackschnitzeln, insbesondere Messerringzerspaner;
mit einem Gehäuse (2);
mit einem im Gehäuse (2) drehbar gelagerten Zerspanungsorgan (3);
mit einem dem Gehäuse (2) zugeordneten Einlaß (2.1) für das zu zerspanende Gut;
mit einem dem Gehäuse (2) zugeordneten Spänesammelraum (2.2) mit Auslaß;
**gekennzeichnet durch** die folgenden Merkmale:
dem Einlaß (2.1) ist eine Dehnungsmeßeinrichtung (4) zugeordnet;
die Dehnungsmeßeinrichtung (4) greift einerseits an einem starren Bauteil des Gestells des Zerspaners an und andererseits an einer Wand, die derart angeordnet ist, daß sie vom Gutstoffstrom beaufschlagt wird.

2. Zerspaner nach Anspruch 1, **dadurch gekennzeichnet, daß** der Einlaß (2.1) wenigstens eine als Leitorgan für den zu zerspanenden Gutstoffstrom dienende Prallplatte (2.1.1) aufweist, daß die Prallplatte (2.1.1) - in Seitenansicht gesehen - mit ihrem einen Ende an einer Wandung (2.5) des Einlasses (2.1) pendelnd aufgehängt ist, und daß als Dehnungsmeßeinrichtung (4) ein Dehnungsmeßstreifen (4.2) vorgesehen ist, der einerseits an der Prallplatte (2.1.1) und andererseits an der festen Wandung (2.5) angreift.

3. Zerspaner nach Anspruch 1 oder 2, **dadurch gekennzeichnet, daß** innerhalb der Zufuhrstrecke für das zu zerspanende Gut eine Einrichtung zum Erfassen der Feuchtigkeit des Gutstromes angeordnet ist.

## Claims

1. Chipping machine for producing chips from wood chips, in particular a knifering flaker, said machine having
a housing (2);
a chipping member (3) rotatably mounted in the housing (2);
an inlet (2.1), associated with the housing (2), for the goods to be chipped;
a chip collecting chamber (2.2), associated with the housing (2) and having an outlet;
**characterised by** the following features:
a strain gauge (4) is associated with the inlet (2.1);
the strain gauge (4) engages on the one hand on a rigid component of the frame of the chipping machine, and on the other hand on a wall which is arranged in such a way that the flow of goods impinges on it.

2. Chipping machine according to claim 1, **characterised in that** the inlet (2.1) has at least one impact plate (2.1.1) acting as a guiding member for the flow of goods to be chipped, **in that** the impact plate (2.1.1) - when seen in side view - is suspended floating with its one end on a wall (2.5) of the inlet (2.2) and **in that** a wire strain gauge (4.2) is provided as the strain gauge (4), which engages on the one hand on the impact plate (2.1.1) and on the other hand on the rigid wall (2.5).

3. Chipping machine according to claim 1 or 2, **characterised in that** a device for detecting the humidity of the flow of goods is arranged inside the feed path for the goods to be chipped.

## Revendications

1. Déchiqueteuse destinée à produire des copeaux à partir de déchets hachés, en particulier déchiqueteuse à couteau annulaire ;
avec un carter (2) ;
avec un organe d'enlèvement de copeaux (3) logé mobile dans le carter (2) ;
avec une entrée (2.1) affectée au carter (2) pour la matière à déchiqueter ;
avec un espace collecteur des copeaux (2.2) présentant une sortie, affecté au carter (2) ;
**caractérisée par** les dispositions suivantes :
une jauge de contrainte (4) est affectée à l'entrée (2.1) ;
la jauge de contrainte (4) est en prise d'un côté avec un élément rigide du bâti de la déchiqueteuse et de l'autre côté avec une paroi qui est agencée de façon à être alimentée par le flux de matière.

2. Déchiqueteuse selon la revendication 1, **caractérisée en ce que** l'entrée (2.1) présente au moins une plaque d'impact (2.1.1) servant d'organe de guidage pour le flux de matière à déchiqueter, **en ce que** la plaque d'impact (2.1.1) - vue en élévation latérale - est suspendue oscillante par l'une de ses extrémités à une paroi (2.5) de l'entrée (2.1), et **en ce qu'**il est prévu en tant que jauge de contrainte (4) un extensomètre à ruban d'acier (4.2) qui est en prise d'un côté avec la plaque d'impact (2.5).

3. Déchiqueteuse selon la revendication 1 ou 2, **caractérisée en ce qu'**un dispositif destiné à détecter l'humidité du flux de matière, est agencé à l'intérieur du canal d'amenée de la matière à déchiqueter.
